# EUROPÄISCHE PATENTANMELDUNG

(11) **EP 1 617 027 A2**
(43) Veröffentlichungstag der Anmeldung: **18.01.2006**
(21) Anmeldenummer: 05010350.6
(22) Anmeldetag: 12.05.2005
(51) Int. Cl.: E05D 15/28

(54) **Beschlaganordnung**

(30) Priorität: 12.07.2004 DE 202004010875 U
(71) Anmelder: MAYER & CO., 5020 Salzburg (AT)
(72) Erfinder: Knauss, Martin, A-5026 Salzburg (AT); Maier, Franz, A-5400 Hallein/Rif (AT)
(74) Vertreter: Manitz, Finsterwald & Partner GbR

(57) **Zusammenfassung**

Die Erfindung betrifft eine Beschlaganordnung für Flügel von Fenstern, Türen oder dergleichen mit einem Flügelrahmen und einem feststehenden Rahmen, die verdeckt zwischen dem Flügelrahmen und dem feststehenden Rahmen angeordnet ist. Der Flügelrahmen weist einen Flügelüberschlag auf, der bei geschlossenem Flügel auf dem feststehenden Rahmen aufliegt. Die Beschlaganordnung umfasst zwei eine X-Schere bildende, sich kreuzende, über eine Drehschiebeverbindung miteinander verbundene Lenker, wobei einer der Lenker einen Ausstellarm für den Flügelrahmen und der andere Lenker einen Steuerarm für den Ausstellarm bildet, jeweils ein Ende des Ausstellarms und des Steuerarms drehbar an dem feststehenden Rahmen gelagert sind, und das andere Ende des Ausstellarms über ein Flügel-Drehlager drehbar an dem Flügelrahmen gelagert ist, wodurch eine Drehachse für den Flügel definiert wird. Zur Verbindung von Steuerarm und Flügelrahmen ist das andere Ende des Steuerarms über ein Drehlager mit einem Zwischenlenker drehbar verbunden und der Zwischenlenker über ein weiteres Drehlager mit dem Flügelrahmen drehbar verbunden.

## Beschreibung

Die vorliegende Erfindung betrifft eine Beschlaganordnung für Flügel von Fenstern, Türen oder dergleichen mit einem Flügelrahmen und einem feststehenden Rahmen, die verdeckt zwischen dem Flügelrahmen und dem feststehenden Rahmen angeordnet ist, wobei der Flügelrahmen einen Flügelüberschlag aufweist, der bei geschlossenem Flügel auf dem feststehenden Rahmen aufliegt, und die zwei eine X-Schere bildende, sich kreuzende, über eine Drehschiebeverbindung miteinander verbundene Lenker umfasst, wobei einer der Lenker einen Ausstellarm für den Flügelrahmen und der andere Lenker einen Steuerarm für den Ausstellarm bildet, jeweils ein Ende des Ausstellarms und des Steuerarms drehbar an dem feststehenden Rahmen gelagert ist, und das andere Ende des Ausstellarms über ein Flügel-Drehlager drehbar an dem Flügelrahmen gelagert ist, wodurch eine Drehachse für den Flügel definiert wird.

Bei solchen vollständig verdeckt konzipierten Beschlaganordnungen ist es erforderlich, dass sich der aufliegende Flügel mit dem den feststehenden Rahmen überlappenden Flügelüberschlag beim Öffnen lösen kann, ohne dass ein übermäßiges Zusammendrücken einer zwischen dem Flügel und dem feststehenden Rahmen angeordneten Dichtung geschieht, und dass eine Kollision zwischen dem Flügelüberschlag und dem feststehenden Rahmen beim Öffnen des Fensters vermieden wird.

Es ist bekannt, bei aufliegenden Flügeln die Drehbeschläge aufliegend anzuordnen, um damit eine entsprechende Kollision bzw. eine zusammenquetschende Zerstörung der Dichtung und des Überschlags zu vermeiden. Allerdings ist eine solche Lösung aus optischen Gründen unerwünscht, da aufliegende Beschlagteile den optischen Gesamteindruck der Fensterflügelanordnung beeinträchtigen.

Des Weiteren ist es bekannt, bei einliegenden Beschlaganordnungen den Flügelrahmen ohne Flügelüberschlag auszubilden. Auch diese Lösung ist jedoch nicht wünschenswert, da bei einer solchen Lösung sowohl bei geschlossenem Fenster als auch bei geöffnetem Fenster ein Spalt zwischen der Außenkante des Flügelrahmens und der dazu benachbarten Innenkante des feststehenden Rahmens sichtbar ist, was ebenfalls den optischen Eindruck der Anordnung beeinträchtigt.

Aus der DE 102 05 009 C2 ist eine Beschlaganordnung der eingangs genannten Art bekannt, bei der durch die verwendete X-Schere beim Drehöffnen des Flügels automatisch das Flügel-Drehlager in einer Richtung senkrecht zur Hauptebene des feststehenden Fensterrahmens verschoben wird. Dadurch wird erreicht, dass beim Öffnen des Flügels der Flügelüberschlag automatisch von dem feststehenden Rahmen abgehoben wird, so dass eine Kollision zwischen dem Flügelüberschlag und dem feststehenden Rahmen verhindert wird. Um die Funktion der X-Schere dabei zu ermöglichen, ist das von dem feststehenden Rahmen abgewandt gelegene Ende des Steuerarms nicht nur drehbar, sondern auch parallel zum Flügelrahmen verschiebbar an diesem angelenkt.

Da der Ausstellarm sowie der Steuerarm bei der Beschlaganordnung nach der DE 102 05 009 C2 eine relativ geringe Länge besitzen, um jeweils einen kurzen Hebelarm zu bilden sowie damit verbunden eine verbesserte Stabilität zu erreichen, ist bei dieser Beschlaganordnung zusätzlich ein schwenkgesteuerter Schubantrieb für den Flügel vorgesehen, mittels dessen der Flügel relativ zu dem Flügel-Drehlager verschiebbar ist. Der Schubantrieb ist erforderlich, da aufgrund der geringen Länge der Arme der X-Schere das Flügel-Drehlager nur relativ wenig senkrecht zur Hauptebene des feststehenden Rahmens ausgestellt wird, so dass bei einem vollständigen Öffnen des Flügels der Flügelüberschlag letztlich doch mit dem feststehenden Rahmen kollidieren würde. Eine solche Kollision wird durch eine entsprechende Längsverschiebung des Flügels mittels des Schubantriebs verhindert.

Nachteilig an der Beschlaganordnung nach der DE 102 05 009 C2 ist es, dass bei vollständig geöffnetem Flügel der Flügelüberschlag weit seitlich in den feststehenden Rahmen hineinragt. Es ist bei dieser Beschlaganordnung somit erforderlich, ein großes Freimaß zwischen der Außenkante des Flügelrahmens und der benachbarten Mauerlaibung vorzusehen, um eine Kollision des Flügelrahmens beim Öffnen mit der Mauerlaibung zu verhindern.

Es ist eine Aufgabe der vorliegenden Erfindung, eine Beschlaganordnung der eingangs genannten Art so auszubilden, dass das Freimaß zwischen dem Flügelrahmen und der Laibung minimal ausgelegt werden kann, wobei gleichzeitig eine Kollision des Flügelrahmens mit dem feststehenden Rahmen sowie ein Zusammendrücken einer zwischen dem Flügelüberschlag und dem feststehenden Rahmen vorhandenen Dichtung beim Öffnen des Flügels verhindert wird. Weiterhin soll die Beschlaganordnung ausreichend stabil ausgebildet sein sowie sowohl im geschlossenen als auch im geöffneten Zustand des Flügels kein in der Draufsicht erkennbarer vertikaler Spalt zwischen der Außenkante des Flügels und der Innenkante des feststehenden Rahmens sichtbar sein.

Diese Aufgabe wird erfindungsgemäß ausgehend von einer Beschlaganordnung der eingangs genannten Art dadurch gelöst, dass zur Verbindung von Steuerarm und Flügelrahmen das andere Ende des Steuerarms über ein Drehlager mit einem Zwischenlenker drehbar verbunden ist und dass der Zwischenlenker über ein weiteres Drehlager mit dem Flügelrahmen drehbar verbunden ist.

Durch die Erfindung wird erreicht, dass sich das Flügel-Drehlager beim Öffnen des Flügels nicht nur in einer Richtung senkrecht zur Hauptebene des feststehenden Rahmens, sondern gleichzeitig auch parallel zur Rahmenmitte hin verschiebt, so dass das Freimaß zwischen dem Flügelrahmen und der Laibung beim Öffnen des Flügels im Wesentlichen konstant bleibt. Der feststehende Rahmen kann daher mit einem minimalen Freimaß in die Wand eingesetzt werden, ohne dass es beim Öffnen des Flügels zu einer Kollision zwischen dem Flügelüberschlag und der Laibung kommt.

Weiterhin wird durch die Erfindung erreicht, dass der Ausstellarm der X-Schere gegenüber bekannten Ausführungsformen verkürzt ausgebildet werden kann, wodurch die Stabilität der Beschlaganordnung erhöht wird. Gleichzeitig gewährleistet der Zwischenlenker, dass bei vollständig geöffnetem Flügel der Steuerarm um einen deutlich geringeren Öffnungswinkel gegenüber dem feststehenden Rahmen verschwenkt ist als der Flügel, wodurch eine optimale Ausstellung der Position des Flügel-Drehlagers erreicht wird.

Nach einer weiteren vorteilhaften Ausführungsform der Erfindung ist der Zwischenlenker mit einem seiner Enden mit dem Steuerarm und/oder mit seinem anderen Ende mit dem Flügelrahmen drehbar verbunden. Auf diese Weise wird ein besonders kompakter Aufbau der erfindungsgemäßen Beschlaganordnung erreicht.

Nach einer weiteren vorteilhaften Ausführungsform der Erfindung ist der Zwischenlenker unverschiebbar mit dem Steuerarm und/oder dem Flügelrahmen verbunden. Bevorzugt sind der Steuerarm unverschiebbar mit dem feststehenden Rahmen und/oder der Ausstellarm unverschiebbar mit dem Flügelrahmen und/oder mit dem feststehenden Rahmen verbunden. Bevorzugt sind somit alle vier freien Enden der X-Schere sowie die beiden Enden des Zwischenlenkers ausschließlich über reine Drehlager gelagert, so dass zusätzliche Schiebeverbindungen bzw. Dreh-Schiebeverbindungen nicht erforderlich sind. Die erfindungsgemäße Beschlaganordnung ist dadurch stabiler aufgebaut und kann kostengünstiger gefertigt werden als entsprechende Beschlaganordnungen mit kombinierten Dreh-Schiebelagern.

Nach einer weiteren bevorzugten Ausführungsform der Erfindung ist der Zwischenlenker während des Drehöffnens des Flügels zumindest zeitweise im Wesentlichen parallel zu dem Ausstellarm angeordnet. Bevorzugt ist dabei der Zwischenlenker im Wesentlichen während des gesamten Öffnungsvorgangs im Wesentlichen parallel zu dem Ausstellarm angeordnet. Im Sinne der vorliegenden Erfindung ist für die parallele Anordnung vorteilhaft dabei eine Abweichung von maximal ca. 30 Grad, insbesondere von maximal ca. 20 Grad, bevorzugt von maximal ca. 15 Grad zulässig. Durch diese quasi-parallele Anordnung von Zwischenlenker und Ausstellarm wird die bereits erwähnte optimale Geometrie der erfindungsgemäßen Beschlaganordnung erreicht, durch die insbesondere auch bei vollständig geöffnetem Flügel das Flügel-Drehlager optimal positioniert wird.

Nach einer weiteren bevorzugten Ausführungsform der Erfindung sind bei geschlossenem Flügel der Zwischenlenker und der Ausstellarm zueinander überlappungsfrei angeordnet. Dadurch wird eine sehr klein bauende Ausbildung der erfindungsgemäßen Beschlaganordnung erreicht, so dass keine zusätzlichen Fräsungen am Flügel oder am feststehenden Rahmen erforderlich sind.

Bevorzugt ist zwischen dem feststehenden Rahmen und dem Steuerarm eine Öffnungsbegrenzung vorgesehen. Diese Öffnungsbegrenzung kann beispielsweise durch zumindest zwei gelenkig miteinander verbundene, eine Ausstellschere bildende Begrenzungsarme gebildet werden, von denen einer mit dem feststehenden Rahmen und der andere mit dem Steuerarm drehbar verbunden ist. Es ist jedoch auch jede sonstige geeignete Öffnungsbegrenzung einsetzbar, so kann beispielsweise die Öffnungsbegrenzung auch durch einen einteiligen Lenker ausgebildet sein, der beispielsweise am feststehenden Rahmen verschiebbar angelenkt ist. Ebenso kann das andere Ende des Lenkers unmittelbar am Flügelrahmen befestigt sein, was auch bei einer mehrteiligen Ausbildung der Öffnungsbegrenzung grundsätzlich denkbar ist.

Weitere vorteilhafte Ausführungen sind in den Unteransprüchen angegeben.

Die Erfindung wird nachfolgend anhand eines Ausführungsbeispiels unter Bezugnahme auf die Zeichnungen näher beschrieben; in diesen zeigen:
- Fig. 1: einen Querschnitt durch einen Teil eines Fensters mit einem feststehenden sowie einem Flügelrahmen mit einer efindungsgemäß ausgebildeten Beschlaganordnung, wobei sich der Flügel in seiner geschlossenen Stellung befindet,
- Fig. 2: die Beschlaganordnung nach Fig. 1 mit teilweise dargestelltem feststehenden Rahmen, wobei der Flügelrahmen zur besseren Verdeutlichung nicht dargestellt ist,

- Fig. 3: eine Querschnittsansicht entsprechend Fig. 1, wobei der Flügel in einer ca. 45 Grad geöffneten Stellung dargestellt ist,
- Fig. 4: die Ausführungsform nach Fig. 3 in perspektivischer Darstellung, wiederum ohne dargestellten Flügelrahmen,
- Fig. 5: die Querschnittsansicht nach Fig. 1, wobei sich der Flügelrahmen in einer ca. 90 Grad geöffneten Stellung befindet,
- Fig. 6: die Ausführungsform nach Fig. 5 in perspektivischer Darstellung, wiederum ohne dargestellten Flügelrahmen,
- Fig. 7: die Querschnittsdarstellung nach Fig. 1, wobei sich der Flügelrahmen in einer ca. 95 Grad geöffneten Stellung befindet und
- Fig. 8: die Ausführungsform nach Fig. 7 in perspektivischer Darstellung, wiederum ohne Flügelrahmen.

Fig. 1 zeigt eine Beschlaganordnung 1, die an einem feststehenden Rahmen 2 befestigt, insbesondere an diesem festgeschraubt ist. Die Beschlaganordnung 1 ist dabei so angeordnet, dass sie in dem Falz zwischen dem feststehenden Rahmen 2 und einem mit dem feststehenden Rahmen 2 zusammenwirkenden Flügelrahmen 3 vollständig verdeckt zu liegen kommt.

Der Flügelrahmen 3 ist um ein Flügel-Drehlager 4 gegenüber dem feststehenden Rahmen 2 verschwenkbar, welches eine in Fig. 1 senkrecht zur Zeichnungsebene liegende Drehachse für den Flügelrahmen 3 bildet und als Teil der Beschlaganordnung 1 ausgebildet ist.

Der Flügelrahmen 3 besitzt einen Flügelüberschlag 5, an dessen zum feststehenden Rahmen 2 hin zeigende Außenfläche eine Dichtung 6 angeordnet ist, die in der in Fig. 1 dargestellten Schließstellung des Fensters an der zum Flügelrahmen 3 hin zeigenden Außenseite des feststehenden Rahmens 2 anliegt und das geschlossene Fenster dadurch abdichtet.

Wie insbesondere aus den Fig. 3 bis 8 zu erkennen ist, umfasst die Beschlaganordnung 1 eine Blendrahmenplatte 7, die über Schrauben 8 mit dem feststehenden Rahmen 2 verschraubt ist.

An der Blendrahmenplatte 7 sind zwei Drehlager 9, 10 vorgesehen, über die zwei Lenker einer X-Schere 11 drehbar mit der Blendrahmenplatte 7 und damit mit dem feststehenden Rahmen 2 verbunden sind. Dabei bildet der an dem Drehlager 9 angelenkte Lenker der X-Schere 11 einen Ausstellarm 12 für den Flügelrahmen 3, während der an dem Drehlager 10 angelenkte Lenker der X-Schere 11 einen Steuerarm 13 für den Ausstellarm 12 bildet.

Während das Drehlager 10 durch eine in dem Steuerarm 13 gebildete Lagerbuchse und einem an der Blendrahmenplatte 7 ausgebildeten, in die Lagerbuchse eingreifenden Führungszapfen 14 gebildet ist, umfasst das Drehlager 9 einen Aushängezapfen 15 mit Bajonettverschluss, über den die Verbindung zwischen dem Ausstellarm 12 und der Blendrahmenplatte 7 gesichert werden kann. Gleichzeitig ist aufgrund der Bajonettverbindung ein einfaches Abnehmen der X-Schere 11 von der Blendrahmenplatte 7 möglich.

In dem Ausstellarm 12 ist eine Längsführung 16 ausgebildet, in die ein an dem Steuerarm 13 ausgebildeter Führungszapfen 17 eingreift, wodurch die X-Schere 11 gebildet wird.

Das von dem Drehlager 9 abgewandt liegende Ende des Ausstellarms 12 ist über das Flügel-Drehlager 4 mit einem flügelseitigen Ecklagerwinkel 18 verbunden, an dem der Flügelrahmen 3 in üblicher Weise befestigt ist. Dazu besitzt der Ecklagerwinkel 18 Bohrungen 19 für Schrauben, mit denen der Flügelrahmen 3 mit dem Ecklagerwinkel 18 verschraubt werden kann.

An dem von dem Drehlager 10 abgewandten Ende des Steuerarms 13 ist ein weiteres Drehlager 20 vorgesehen, über das ein Zwischenlenker 21 drehbar mit dem Steuerarm 13 verbunden ist. Das von dem Drehlager 20 abgewandte Ende des Zwischenlenkers 21 ist über ein weiteres Drehlager 22 mit dem Ecklagerwinkel 18 und damit mit dem Flügelrahmen 3 verbunden.

Wie aus den Figuren ersichtlich ist, verläuft der Zwischenlenker 21 mit geringfügigen Abweichungen (kleiner 20 Grad) in allen gezeigten Stellungen des Flügelrahmens 3 parallel zu dem Ausstellarm 12, so dass der Zwischenlenker 21 ein Abstandselement zwischen dem Steuerarm 13 und dem Flügelrahmen 3 bildet, wodurch insbesondere in der vollständig geöffneten Stellung des Flügels der Flügelrahmen 3 einen größeren Öffnungswinkel mit dem feststehenden Rahmen 2 einschließt als der Steuerarm 13.

An dem Steuerarm 13 ist benachbart zu dem Drehlager 20 ein weiteres Drehlager 23 vorgesehen, an dem eine Öffnungsbegrenzung 24 angelenkt ist, welche durch zwei gelenkig miteinander verbundene, eine Ausstellschere bildende Begrenzungsarme 25, 26 umfasst. Während die Begrenzungsarme 25, 26 über ein weiteres Drehlager 27 miteinander verbunden sind, ist das von dem Drehlager 27 abgewandt liegende Ende des Begrenzungsarms 26 letztlich ebenfalls über ein weiteres Drehlager 28 mit der Blendrahmenplatte 7 drehbar verbunden. Das Drehlager 28 kann dabei beispielsweise einen verrastbaren Zapfen umfassen, so dass die Öffnungsbegrenzung 24 leicht von der Blendrahmenplatte 7 abgenommen werden kann.

An dem dem Drehlager 28 gegenüberliegenden Ende des Begrenzungsarms 26 ist ein als Falz ausgebildeter Anschlag 29 vorgesehen, der bei vollständig geöffnetem Flügel (siehe Fig. 7) an einem als Nut 30 ausgebildeten Gegenanschlag an dem Begrenzungsarm 25 zur Anlage kommt. Dadurch wird verhindert, dass bei vollständig geöffnetem Fenster die Begrenzungsarme 25, 26 parallel zueinander zu liegen kommen, was bei einem Schließen des Fensters ein Verklemmen verursachen könnte. Dadurch, dass der Anschlag 29 bereits vor Erreichen der völligen Streckung der Öffnungsbegrenzung 24 in der Nut 30 zur Anlage kommt, ist gewährleistet, dass beim Schließen des Flügels die Begrenzungsarme 25, 26 in einer definierten Richtung gemäß einem Pfeil 31 einknicken.

Nachfolgend wird die Funktion der erfindungsgemäß ausgebildeten Beschlaganordnung unter Bezugnahme auf die Fig. 1 bis 8 im Einzelnen beschrieben.

Bei vollständig geschlossenem Flügel befindet sich die Beschlaganordnung 1 in der in den Fig. 1 und 2 dargestellten Stellung, wo sie vollständig verdeckt innerhalb des Falzes zwischen dem feststehenden Rahmen 2 und dem Flügelrahmen 3 angeordnet ist. Das Flügel-Drehlager 4 befindet sich dabei in der in Fig. 1 dargestellten Position, so dass ein einfaches Drehöffnen um die durch das Flügel-Drehlager 4 definierte Drehachse zu einem Zusammendrücken der Dichtung 6 sowie zu einer Kollision des Flügelüberschlags 5 mit dem feststehenden Rahmen 2 führen würde.

Durch die erfindungsgemäße Ausgestaltung wird beim Drehöffnen des Flügels gemäß den Fig. 3 und 4 der über das Drehlager 22 mit dem Flügelarm 3 verbundene Zwischenlenker 21 ebenfalls aus der Hauptebene des feststehenden Rahmens 2 herausbewegt, wodurch auch der über die Drehachse 22 mit dem Zwischenlenker 21 verbundene Steuerarm 13 um die Drehachse 10 aus dieser Hauptebene heraus verschwenkt wird.

Die Verschwenkung des Steuerarms 13 wird über den Führungszapfen 17 auf den Ausstellarm 12 übertragen, so dass dieser über seine Drehachse 9 ebenfalls aus der Hauptebene des feststehenden Rahmens 2 heraus verschwenkt wird, wobei der Führungszapfen 17 in der Längsführung 16 verschoben wird.

Durch die Verschwenkung des Ausstellarms 12 wird auch das Flügel-Drehlager 4 aus der Hauptebene des feststehenden Rahmens 2 herausgeschwenkt, wobei das Flügel-Drehlager 4 gegenüber der in Fig. 1 bei vollständig geschlossenem Fenster dargestellten Position sowohl eine Versetzung senkrecht zur Hauptebene des feststehenden Rahmens 2 als auch parallel dazu in Richtung zur Rahmenmitte hin erfährt, wie es aus den Fig. 3, 5 und 7 erkennbar ist.

Bei einem weiteren Verschwenken des Flügels in seine vollständig geöffneten Stellung, wie sie in den Fig. 7 und 8 dargestellt ist, erfolgt eine weitere Verschiebung des Flügel-Drehlagers 4, so dass zu keinem Zeitpunkt der Flügelüberschlag 5 mit dem feststehenden Rahmen 2 in Berührung tritt. Gleichzeitig wird durch die Verschiebung parallel zu dem feststehenden Rahmen 2 erreicht, dass das in der Schließstellung gemäß Fig. 1 vorhandene Freimaß 32 zwischen der Außenkante des Flügelüberschlags 5 und einer nicht dargestellten Laibung während des gesamten Öffnungsvorgangs des Flügels im Wesentlichen konstant bleibt.

Die Parallelverschiebung des Flügel-Drehlagers 4 ist dabei so bemessen, dass gleichzeitig zu keinem Zeitpunkt bei einer Draufsicht auf den Flügelrahmen 3 von vorne ein Spalt zwischen dem Flügelrahmen 3 und dem feststehenden Rahmen 2 sichtbar wird, da in allen Positionen eine geringfügige Überlappung zwischen dem Flügelüberschlag 5 und dem feststehenden Rahmen 2 vorhanden ist.

Durch die erfindungsgemäße Beschlaganordnung wird somit ein Zusammendrücken der Dichtung 6 sowie eine Kollision des Flügelüberschlags 5 mit dem feststehenden Rahmen 2 durch ein automatisches Abheben des Flügelrahmens 3 vom feststehenden Rahmen 2 beim Öffnen verhindert. Gleichzeitig wird sichergestellt, dass das Freimaß zwischen dem Flügelüberschlag 5 und einer benachbarten Laibung in allen Stellungen des Flügelrahmens 3 erhalten bleibt, ohne dass ein störender Spalt in der Draufsicht auf den Flügel zwischen dem Flügelrahmen 3 und dem feststehenden Rahmen 2 sichtbar würde. Mit der erfindungsgemäßen Beschlaganordnung ist somit der Einbau des feststehenden Rahmens 2 mit minimalem Freimaß zur Laibung möglich.

Während die Erfindung anhand des Ausführungsbeispiels für ein Dreh-Fenster beschrieben wurde, ist die erfindungsgemäße Beschlaganordnung grundsätzlich auch bei einem Dreh-Kipp-Fenster sowie einer entsprechenden Tür oder dergleichen einsetzbar.

### Bezugszeichenliste

- 1: Beschlaganordnung
- 2: feststehender Rahmen
- 3: Flügelrahmen
- 4: Flügel-Drehlager
- 5: Flügelüberschlag
- 6: Dichtung
- 7: Blendrahmenplatte
- 8: Schrauben
- 9: Drehlager
- 10: Drehlager
- 11: X-Schere
- 12: Ausstellarm
- 13: Steuerarm
- 14: Führungszapfen
- 15: Aushängzapfen
- 16: Längsführung
- 17: Führungszapfen
- 18: Ecklagerwinkel
- 19: Bohrung
- 20: Drehlager
- 21: Zwischenlenker
- 22: Drehlager
- 23: Drehlager
- 24: Öffnungsbegrenzung
- 25: Begrenzungsarm
- 26: Begrenzungsarm
- 27: Drehlager
- 28: Drehlager
- 29: Anschlag
- 30: Nut
- 31: Pfeil
- 32: Freimaß

## Patentansprüche

1. Beschlaganordnung für Flügel von Fenstern, Türen oder dergleichen mit einem Flügelrahmen (3) und einem feststehenden Rahmen (2), die verdeckt zwischen dem Flügelrahmen (3) und dem feststehenden Rahmen (2) angeordnet ist, wobei der Flügelrahmen (3) einen Flügelüberschlag (5) aufweist, der bei geschlossenem Flügel auf dem feststehenden Rahmen (2) aufliegt, und die zwei eine X-Schere (11) bildende, sich kreuzende, über eine Drehschiebeverbindung (16, 17) miteinander verbundene Lenker umfasst, wobei einer der Lenker einen Ausstellarm (12) für den Flügelrahmen (3) und der andere Lenker einen Steuerarm (13) für den Ausstellarm (12) bildet, jeweils ein Ende des Ausstellarms (12) und des Steuerarms (13) drehbar an dem feststehenden Rahmen (2) gelagert sind, und das andere Ende des Ausstellarms (12) über ein Flügel-Drehlager (4) drehbar an dem Flügelrahmen (3) gelagert ist, wodurch eine Drehachse für den Flügel definiert wird,
**dadurch gekennzeichnet ,**
**dass** zur Verbindung von Steuerarm (13) und Flügelrahmen (3) das andere Ende des Steuerarms (13) über ein Drehlager (20) mit einem Zwischenlenker (21) drehbar verbunden ist und dass der Zwischenlenker (21) über ein weiteres Drehlager (22) mit dem Flügelrahmen (3) drehbar verbunden ist.

2. Beschlaganordnung nach Anspruch 1,
**dadurch gekennzeichnet ,**
**dass** der Zwischenlenker (21) mit einem seiner Enden mit dem Steuerarm (13) und/oder mit seinem anderen Ende mit dem Flügelrahmen (3) drehbar verbunden ist.

3. Beschlaganordnung nach Anspruch 1 oder 2,
**dadurch gekennzeichnet ,**
**dass** der Zwischenlenker (21) unverschiebbar mit dem Steuerarm (13) und/oder dem Flügelrahmen (3) verbunden ist.

4. Beschlaganordnung nach einem der vorhergehenden Ansprüche,
**dadurch gekennzeichnet ,**
**dass** der Steuerarm (13) unverschiebbar mit dem feststehenden Rahmen (2) verbunden ist.

5. Beschlaganordnung nach einem der vorhergehenden Ansprüche,
**dadurch gekennzeichnet ,**
**dass** der Ausstellarm (12) unverschiebbar mit dem feststehenden Rahmen (2) und/oder mit dem Flügelrahmen (3) verbunden ist.

6. Beschlaganordnung nach einem der vorhergehenden Ansprüche,
**dadurch gekennzeichnet ,**
**dass** der Zwischenlenker (21) während des Drehöffnens des Flügels zumindest zeitweise im Wesentlichen parallel zu dem Ausstellarm (12) angeordnet ist.

7. Beschlaganordnung nach Anspruch 6,
**dadurch gekennzeichnet ,**
**dass** der Zwischenlenker (21) im Wesentlichen während des gesamten Öffnungsvorgangs im Wesentlichen parallel zu dem Ausstellarm (12) angeordnet ist.

8. Beschlaganordnung nach Anspruch 6 oder 7,
**dadurch gekennzeichnet ,**
**dass** die Abweichung von der parallelen Anordnung maximal ca. 30°, insbesondere maximal ca. 20°, bevorzugt maximal ca. 15° beträgt.

9. Beschlaganordnung nach einem der vorhergehenden Ansprüche,
**dadurch gekennzeichnet ,**
**dass** bei geschlossenem Flügel der Zwischenlenker (21) und der Ausstellarm (12) zueinander überlappungsfrei angeordnet sind.

10. Beschlaganordnung nach einem der vorhergehenden Ansprüche,
**dadurch gekennzeichnet ,**
**dass** bei vollständig geöffnetem Flügel das Flügeldrehlager (4) gegenüber seiner Position bei vollständig geschlossenem Flügel sowohl in einer Richtung senkrecht zur Hauptebene des feststehenden Rahmens (2) als auch parallel dazu in Richtung zur Rahmenmitte hin verschoben angeordnet ist.

11. Beschlaganordnung nach einem der vorhergehenden Ansprüche,
**dadurch gekennzeichnet ,**
**dass** zwischen dem feststehenden Rahmen (2) und dem Steuerarm (13) eine Öffnungsbegrenzung (24) vorgesehen ist.

12. Beschlaganordnung nach Anspruch 11,
**dadurch gekennzeichnet ,**
**dass** die Öffnungsbegrenzung (24) durch zumindest zwei gelenkig miteinander verbundene, eine Ausstellschere bildende Begrenzungsarme (25, 26) gebildet wird, von denen einer (26) mit dem feststehenden Rahmen (2) und der andere (25) mit dem Steuerarm (13) drehbar verbunden ist.
